# EUROPÄISCHE PATENTSCHRIFT

(11) **EP 0 108 184 B1**
(45) Veröffentlichungstag und Bekanntmachung des Hinweises auf die Patenterteilung: **02.03.1988**
(21) Anmeldenummer: 82810474.5
(22) Anmeldetag: 08.11.1982
(51) Int. Cl.: A63H 27/04

(54) **Gefesselt fliegender Spielzeughubschrauber**
Captive flying helicopter toy
Hélicoptère-jouet volant, captif

(43) Veröffentlichungstag der Anmeldung: 16.05.1984
(73) Patentinhaber: Mengotti, Livio, CH-7742 Poschiavo (CH)
(72) Erfinder: Mengotti, Livio, CH-7742 Poschiavo (CH)

(56) Entgegenhaltungen:
- CH-A- 200 396
- DE-B- 2 231 137
- FR-A- 1 375 907
- US-A- 3 512 773
- US-A- 3 518 788

## Beschreibung

Die Erfindung bezieht sich auf einen gefesselt fliegenden Spielzeughubschrauber mit mindestens einem elektrischen Motor und mindestens einem Rotor, gefesselt durch einen mit einem Haltesockel verbundenen Ausleger und an diesem um den Haltesockel beweglich.

Bei bekannten Flugspielzeugen mit Auslegern (CH-A-200-396 HAMMER & RHODES, DE-B-1911884, DE-B-2 231 137 MATTEL, INC., welche mit der US-A-3 740 032 CHANG-MATTEL übereinstimmt, DE-B-927 976, US-A-2 885 206, US-A-3 512773 P. C. JACOBS, US-A-3 518 788 J. E. SIDES) kreist ein Flugkörper um eine Drehachse in konstantem Abstand vom Drehpunkt. Im Auslegermast befindet sich der Antriebsmotor, der über eine biegsame Welle mit dem Hubschrauberrotor in Wirkverbindung steht. Bei Spielzeughubschraubern mit Auslegern der genannten Art (z.B. US-A-2 885 206) hat sich die im Auslegerrohr gelagerte biegsame Antriebswelle als nachteilig erwiesen, weil die Hubschrauber beim Steigen und Sinken ungewollte Rollbewegungen ausführen.

Obwohl diese Spielzeuge höhenverstell bar sind, können sie nicht in radialer Richtung fliegen. Darüber hinaus bestehen sie aus zahlreichen Teilen, wodurch sie sehr aufwendig gebaut sind und daher nicht billig auf den Markt kommen können.

Die Erfindung hat sich zum Ziel gesetzt, den Spielreiz derartiger Flugspielzeuge zu erhöhen und insbesondere die Konstruktion zu vereinfachen.

Die Aufgabe besteht also darin einen gefesselt fliegenden Spiezeug hubschrauber zu schaffen, der in alle dreidimensionalen Richtungen fliegt (bezogen auf den Haltesockel auch in radialer Richtung), der in der Luft schwebt, rückwärts fliegt, der Lasten heben und transportieren kann, dazu noch genau wie ein wirklicher Hubschrauber steuerbar ist und trotzdem konstruktionsmässig einfach ist.

Diese Aufgabe wird erfindungsgemäss dadurch gelös dass der Ausleger von zwei winkelveränderlichen Parallelogrammen gebildet wird, die derart in Reihe angeordnet sind, dass sie einen gemeinsamen Schenkel aufweisen, daß der zu dem gemeinsamen Schenkel parallele Schenkel des einen Parallelogramms mit dem Spielzeughubschrauber gekoppelt ist und der zu dem gemeinsamen Schenkel parallele Schenkel des zweiten Parallelogramms aus zwei miteinander gelenkig verbundenen Teilen besteht, am Haltesockel angeordnet ist und als ein nach allen Richtungen kippbar und drehbar gelagerter Steuerknüppel ausgebildet ist.

Im Haltesockel befindet sich der Spannungsregler für den elektrischen Motor und evtl. ein Transformator.

Im folgenden wird die Erfindung anhand einer Zeichnung näher erläutert, welche lediglich einen einzigen Ausführungsweg darstellt.

Figure 1 zeigt in perspektivischer Darstellung einen erfindungsgemässen gefesselt fliegenden Spielzeughubschrauber mit Ausleger, Steuerknüppel und Haltesockel.

In der Figur 1 ist ein gefesselt fliegender Spielzeughubschrauber (1) gezeigt, der über einen Ausleger (5, 6, 7, 8, 9, 10) an einen Auslegerhaltesockel (15) gefesselt ist, um den der Spielzeughubschrauber (1) herumfliegen kann. Der Spielzeughubschrauber ist mit einem elektrischen Motor (2) und mit einem Rotor (3) versehen, der Auftrieb erzeugt, um den Habschrauber in veränderliche Höhen zu tragen und der ausserdem den Hubschrauber (1) vorwärts-, rückwärts- und seitwärts antreiben kann. Die steuerung geschicht durch leichtes Kippen des Hubschraubers (1) in die Richtung in die eine Bewegung beabsichtigt wird, was durch einen aud zwei Teilen (11 und 12) zusammengesetzten Steuerknüppel bewirkt wird.

Der Ausleger (5, 6, 7, 8, 9, 10) erstreckt sich vom Haltesockel (15) zum Hubschrauber (1) und hat die Aufgabe den Hubschrauber im wesentlichen in aufrechter Lage zu halten und ihm eine steuerbare Vorwärts-, Rückwärts- oder Seitwärtzneigung zu geben. Er überträgt dem Hubschrauber die Bewegungen des Steuerknüppels.

Der Ausleger (5, 6, 7, 8, 9, 10) besteht aus zwei nebeneinander gekoppelten Parallelogrammen, deren starre Stäbe (5) sich um Achsen (20) drehen. Um die Hubschrauber zu entlasten ist der Ausleger mit Zugfedern (8, 9, 10) versehen, um einen Teil des Gewichtes zu tragen. Die Zugfedern (9) sind angebracht, um die Zugkraft der Federn (8) auszugleichen, so daß der Steuerknüppel (11, 12) immer in der Mitte bleibt. Die Zugfedern (10) müssen entsprechend stärker sein.

Der aus den Teilen 11 und 12 zusammengesetzte Steuerknüppel nimmt dern Ausleger auf und ist auf dem Haltesockel (15) drehbar gelagert. Der Steuerknüppel (11, 12) ist mit einem u-förmigen Teil (13) durch eine Drehachse 22 gelenkig verbunden.

Der u-förmige Teil (13) hat einen rohrförmigen unteren Teil (14) der sich durch eine Lagerbohrung im Haltesockel (15) hindurchstreckt, so dass er sich um die senkrechte Achse (23) drehen kann.

Um das Vorwärts- und Rückwärtsfliegen des Hubschraubers zu erlaugen, muss der Steuerknüppel auch noch um die waagrechte Achse (22) drehbar sein. Dies geschieht durch die zwei u-förmigen Teile (12, 13), die über einen die Advise (22) definierenden Stift miteinander verbunden sind. Zwischen den Teilen (12, 13) kann sich ein Gummiteil befinden, der die Bewegungen einschränkt und den Steuerknüppel (11, 12) in der Mitte hält.

Um die Radialbewegung des Hubschraubers zu erlauben, ist der zusammengesetzte Steuerknüppel (11, 12) noch um eine waagrechte von einem Stift gebildete Achse (21) drehbar gelagert. Bei Verschwenkung in radialer Richtung des oberen Teil des Steuerknüppels (11) kippt der Hubschrauber um seine Längsachse und wodurch die Auftriebskraft in zwei Komponenten zerlegt wird: eine vertikale und eine radiale Komponente. Die radiale Kraft bewegt den Hubschrauber nach innen oder nach aussen.

Im Haltesockel (15) befindet sich der Spannungsregler (16) und evtl. ein Transformator, der den erforderlichen Strom durch des Kabel (19) zum elektrischen Motor (2) liefert. Das Verstellen der Flughöhe geschieht durch Verändern der elektrischen Spannung mittels des Spannungsreglerknopfes (17). Das Spielzeug wird mit Strom aus der Steckdose durch das Kabel (18) versorgt.

Der Hubschrauber kann mit einem unangetriebenen Heckrotor (4) versehen werden, der sich in den Luftwirbeln des Hauptrotors (3) dreht.

Der Hauptrotor (3) kann unmantelt werden, um die Gefahr von Unfällen und den Lärm zu senken.

## Patentansprüche

1. Gefesselt fliegender Spiezeughubschrauber (1) mit mindestens einem elektrischen Motor (2) und mindestens einem Rotor (3), gefesselt durch einen mit mit eine Haltesockel (15) verbundenen Ausleger (5, 6, 7, 8, 9, 10) und an diesem um den Haltesockel (15) beweglich, dadurch gekennzeichnet, dass der Ausleger von zwei winkelveränderlichen Parallelogrammen (5, 6, 7, 11, 12) gebildet wird, die derart in Reihe angeordnet sind, dass sie einen gemeinsamen Schenkel (7) aufweisen, dass der zu dem gemeinsamen Schenkel (7) parallele Schenkel (6) des einen Parallelogramms mit dem Spielzeughubschrauber (1) gekoppelt ist und der zu dem gemeinsamen Schenkel (7) parallele Schenkel des zweiten Parallelogramms aus zwei miteinander gelenkig verbundenen Teilen (11, 12) besteht, am Haltesockel (15) angeordnet ist und als ein nach allen Richtungen kippbar und drehbar gelagerter Steuerknüppel ausgebildet ist.

2. Gefesselt fliegender Spielzeughubschrauber nach Anspruch 1 dadurch gekennzeichnet, dass der Ausleger (5, 6, 7, 8, 9,10) die Bewegungen des Steuerknüppels (11, 12) zum Hubschrauber (1) überträgt.

## Revendications

1. Hélicoptère-jouet captif (1) équipé d'au moins un moteur électrique (2) et d'au moins un rotor (3). L'hélicoptère est relié à un socle-support (15) autour duquel il gravite par l'intermédiaire d'une potence (5, 6, 7, 8, 9, 10). Ce jouet est caractérisé par la potence qui est formée de deux parallèlogrammes déformables (5, 6, 7,11,12) disposés de telle manière l'une derrière l'autre qu'ils aient un côté commun (7) et que le côté (6) de l'un des parallèlogrammes parallèle à ce côté commun soit solidaire de l'hélicoptère-jouet (1) tandis que le côté parallèle au côté commun (7) appartenant au deuxième parallélogramme est formé de deux parties articulées entre elles (11, 12) et disposé sur le socle-support (15) de manière à focmer un manche à balai orientable et inclinable dans tous les sens.

2. Hélicoptère-jouet captif conforme aux spécifications du par. 1 et caractérisé par le fait que la potence (5, 6, 7, 8, 9, 10) transmet les mouvements du manche à balai (11, 12) à l'hélicoptère.

## Claims

1. Moored flying toy helicopter (1) with a minimum of one electric motor (2) and a minimum of one rotor (3), moored by an arm (5, 6, 7, 8, 9, 10) connected with a restraining base (15) and traversable on the arm around the restraining base (15), characterized by the ..rm being formed by two parallelograms (5, 6, 7, 11, 12) with changeable angles arranged in a row in such a way that these parallelograms produce a common side (7), that the side (6) parallel to the common side (7) of the one parallelogram is coupled to the toy helicopter (1), and the side parallel to the common side (7) of the second parallelogram consists of 2 sections (11, 12) coupled by hinges, attached to the restraining base (15) and designed as a pivoted control lever tiltable and rotatable in all directions.

2. Moored flying toy helicopter as per Claim 1 characterized by the arm (5,6,7,8,9,10) transmitting the motions of the control lever (11, 12) to the helicopter.
